# FASCICULE DE BREVET EUROPEEN

(11) **EP 0 772 758 B1**
(45) Date de publication et mention de la délivrance du brevet: **02.12.1998**
(21) Numéro de dépôt: 95926402.9
(22) Date de dépôt: 20.07.1995
(51) Int. Cl.: F41A 21/30

(54) **SILENCIEUX POUR FUSIL**
SCHALLDÄMPFER FÜR GEWEHRE
GUN SILENCER

(30) Priorité: 21.07.1994 FR 9409324
(43) Date de publication de la demande: 14.05.1997
(73) Titulaire: Louvat, Bernard, 38500 Voiron (FR)
(72) Inventeur: Louvat, Bernard, 38500 Voiron (FR)
(74) Mandataire: Roman, Michel
(86) Numéro de dépôt international: FR9500973
(87) Numéro de publication internationale: WO9603612

(56) Documents cités:
- BE-A- 458 494
- BE-A- 480 849
- BE-A- 492 855
- DE-A- 1 553 874
- DE-C- 732 487
- FR-A- 684 938
- FR-A- 858 032
- FR-A- 864 735
- US-A- 3 713 362
- US-A- 4 576 083
- US-A- 4 907 488

## Description

La présente invention a pour objet un dispositif modérateur de son pour fusil de ball-trap ou de loisirs.

Il est destiné à atténuer le bruit et diminuer ainsi les nuisances sonores, et concerne un silencieux pour armes de tir adaptable sur fusils ou carabines à double canon de ball-trap ou de loisirs de tous calibres, juxtaposés ou superposés, ainsi que sur les carabines de jardin calibre 12 ou 14 mm.

Il existe à ce jour un grand nombre de silencieux pour armes à feu tels que, par exemple, celui décrit dans le brevet US 4 907 488 (SEBERGER) qui fait état d'un silencieux cylindrique fixé sur le canon d'une arme à feu. Ce dispositif comporte un réflecteur quasi-parabolique placé devant la gueule de l'arme et dirigeant la plus grande partie des gaz de décharge et de l'onde sonore vers une chambre accordée située en arrière de la gueule du canon. La seconde section du silencieux comprend deux séries de chambres et de déflecteurs creux semi-sphériques qui divisent les gaz de décharge et l'onde sonore en deux parties suivant des chemins de longueurs différentes pour se rencontrer dans une chambre où elles s'annihilent mutuellement. L'espacement des déflecteurs est déterminé pour transformer le bruit de la décharge en ultrasons. US-A-4 907 488 est considéré comme l'état de la technique le plus proche.

Cependant, aucun silencieux pour arme à feu existant à ce jour n'est à notre connaissance spécifiquement adapté aux fusils de ball-trap ou de loisir.

Or de nombreux stands de ball-trap situés aux abords des villes sont confrontés à des problèmes dûs à la forte déflagration et à la résonance des coups de fusils répétés,

Le dispositif selon la présente invention a pour objectif de remédier à cet état de choses et est particulièrement destiné à diminuer considérablement les nuisances occasionnées par le tir récréatif en milieu urbain et les stands de ball-trap, de manière à permettre à ceux-ci de continuer d'exister à proximité des villes.

Il est constitué d'un corps tubulaire s'adaptant sur les canons de l'arme et comportant les éléments mentionnés dans la revendication 1.

Sur les dessins annexés, donnés à titre d'exemples non limitatifs de formes de réalisation de l'objet de l'invention:
la figure 1 représente une coupe longitudinale d'un fusil à deux canons superposés équipé d'un modérateur de son,
la figure 2 est une coupe transversale suivant les flèches A-A de la figure 1
et les figures 3 à 6 sont des coupes transversales suivant les flèches B-B de la figure 1 montrant différentes formes possibles du dispositif.

Le dispositif comporte, un corps 1 tubulaire muni à une extrémité d'une pièce de centrage 2 dans laquelle les canons 3 sont insérés, et à l'autre extrémité d'un bouchon 4.

A l'intérieur du corps 1 sont disposés plusieurs chicanes ou déflecteurs 5 maintenus en place à l'aide de pièces d'espacement 6, ainsi qu'éventuellement une pièce intermédiaire de centrage 7.

Ces déflecteurs 5 ainsi que le bouchon 4 sont usinés d'un orifice 8 pour permettre le libre passage des gerbes de plomb ainsi que l'évacuation des bourres, comme indiqué par les flèches F, tout en freinant la vitesse des gaz de combustion qui sont une des principales source de bruit.

La pièce intermédiaire de centrage 7 est percée de plusieurs passages 9 pour permettre le retour en arrière des gaz de combustion dans une chambre de décompression 10 annulaire située entre les deux pièces de centrage, autour des canons 3, la sortie des gaz se faisant grâce à des orifices d'évacuation 11 prévus dans le corps 1. Cette disposition permet de tirer plusieurs coups successifs sans perte de rendement, tout en ventilant le modérateur de son.

Ce dernier fait partie intégrante de l'arme et coiffe les canons 3 sur les trois quarts de leur longueur dont on aura préalablement ôté une partie de la bande de visée 12. La partie supérieure du corps 1 est déterminée pour coïncider exactement avec la bande de visée 12 restante de manière à conserver la visée d'origine de l'arme (figure 1).

Les orifices 8 des déflecteurs 5 et du bouchon 4 pourront avoir un diamètre croissant de la sortie des canons 3 vers l'extérieur du modérateur de son, pour permettre le libre passage de la gerbe de plombs ainsi que l'évacuation de la bourre, comme indiqué par les flèches F, tout en freinant la vitesse des gaz de combustion qui sont une des principales sources de bruit.

Le modérateur de son combiné avec des cartouches de ball-trap subsoniques permet de réduire le bruit d'environ 70 %.

Le poids, la forme et les dimensions du dispositif décrit ci-dessus peuvent varier en fonction de l'arme ainsi que de son calibre.

## Revendications

1. Dispositif modérateur de son pour fusil de ball-trap ou de loisirs, adaptable sur fusils ou carabines à double canon de ball-trap ou de loisirs de tous calibres, juxtaposés ou superposés, constitué en combinaison d'un corps tubulaire (1) s'adaptant sur les canons (3) de l'arme et comportant une chambre de décompression (10) annulaire disposée à l'arrière dudit corps tubulaire, ainsi qu'une série de déflecteurs (5) transversaux internes maintenus par des pièces d'espacement (6), ledit corps tubulaire, dont la partie supérieure en position de montage sur l'arme coïncide exactement avec la bande de visée (12) du fusil dont on aura préalablement ôté une partie de manière à conserver la visée d'origine de l'arme, coiffant les canons (3) sur les trois quarts de leur longueur et étant équipé à une extrémité d'une pièce de centrage (2) dans laquelle sont insérés lesdits canons, et à l'autre extrémité d'un bouchon (4), une pièce intermédiaire de centrage (7) interne percée de plusieurs passages (9) permettant le retour en arrière des gaz dans la chambre de décompression (10) et leur évacuation par des orifices (11) ménagés dans le corps tubulaire, ladite chambre de décompression étant située entre les deux pièces de centrage (2, 7), autour des canons (3), le bouchon (4) et les déflecteurs (5) étant pourvus chacun d'un orifice (8) permettant le passage des projectiles et des bourres.

2. Dispositif selon la revendication 1 caractérisé en ce que les orifices (8) des déflecteurs (5) et du bouchon (4) ont un diamètre croissant de la sortie des canons (3) vers la sortie du corps tubulaire (1).

## Claims

1. Noise moderating device for used on clay pigeon-type shotguns, adaptable to double-barrel shotguns of all calibres, side-by-side horizontal or vertical barrel arrangement, and consisting of a combination of a tubular encasement (1) which can be fitted on the barrels (3) of the weapon and comprising an annular decompression chamber (10) arranged at the rear of the said tubular encasement, together with a series of internal cross deflectors (5) held by spacers (6), the said tubular encasement in the assembled position on the weapon coinciding exactly with the aiming sight (12) of the shotgun, from which has been previously removed a part in order to retain the original sight of the weapon, capping the barrels (3) for three quarters of their length and being equipped at one end with a centring piece (2) in which are inserted the said barrels, and at the other end a plug (4), an intermediate inner centring part drilled with several holes (9) allowing return of the gases into the decompression chamber (10) and their evacuation through the orifices (11) arranged in the tubular body, the said decompression chamber being situated between the two centring parts (2, 7), around the barrels (3), the plug (4) and the deflectors (5) being each one fitted with an orifice (8) allowing the passage of the projectiles and the packing.

2. Device as per claim 1 categorised in that the orifices (8) of the deflectors (5) and the plug (4) have a diameter which increases at the barrel exit (3) in the direction of the tubular body (1).

## Patentansprüche

1. Vorrichtung zur Geräuschdämpfung für Gewehre zum Tontaubenschießen oder Schießsport, anpaßbar auf Gewehre oder Karabiner mit doppeltem, nebeneinander oder übereinander angeordnetem Lauf zum Tontaubenschießen oder Schießsport aller Größen, bestehend aus einem rohrförmigen Körper (1), der auf die Läufe (3) der Waffe gesetzt wird, und eine ringförmige Dekompressionskammer (10), welche hinter dem besagten rohrförmigen Körper angeordnet ist sowie eine Reihe von quer ausgerichteten internen von Abstandsstücken (6) gehaltenen Deflektoren (5) aufweist, wobei der besagte rohrförmige Körper, dessen oberer Teil in Position der Montage auf die Waffe genau mit dem Visierband (12) des Gewehrs übereinstimmt, von dem vorher ein Teil entfernt wurde, um die ursprüngliche Visur der Waffe beizubehalten, die Läufe (3) über drei Viertel ihrer Länge überdeckt und an einem Ende mit einem Zentrierteil (2), in das die besagten Läufe eingeführt sind und am anderen Ende mit einem Stopfen (4) ausgerüstet ist, ein internes mit mehreren Durchgängen (9) durchbohrtes Zentrier-Zwischenstück (7) den Rückfluß der Gase in die Dekrompressionskammer (10) und ihre Evakuierung durch die in dem rohrförmigen Körper angebrachten Öffnungen (11) erlaubt, die besagte Dekompressionskammer sich zwischen den beiden Zentrierteilen (2, 7) um die Läufe (3) befindet, der Stopfen (4) und die Deflektoren (5) jeweils mit einer Öffnung (8) zum Durchlaß der Projektile und der Propfen versehen sind.

2. Vorrichtung gemäß Anspruch 1, dadurch gekennzeichnet, daß die Öffnungen (8) der Deflektoren (5) und des Stopfens (4) von dem Ausgang der Läufe (3) zum Ausgang des rohrförmigen Körpers (1) einen zunehmenden Durchmesser haben.
